# EUROPÄISCHE PATENTSCHRIFT

(11) **EP 1 114 221 B1**
(45) Veröffentlichungstag und Bekanntmachung des Hinweises auf die Patenterteilung: **05.03.2003**
(21) Anmeldenummer: 99969131.4
(22) Anmeldetag: 16.09.1999
(51) Int. Cl.: E01B 3/38

(54) **SCHWELLENRAHMEN FÜR EINE GLEISANLAGE FÜR SCHIENENGEBUNDENE FAHRZEUGE, INSBESONDERE FÜR EINEN SCHOTTEROBERBAU**
SLEEPER FRAME FOR A RAIL SYSTEM FOR RAIL-MOUNTED VEHICLES, ESPECIALLY FOR A BALLASTED TRACK
STRUCTURE DE TRAVERSES DESTINEE A UNE VOIE FERREE DESTINEE A DES VEHICULES FERROVIAIRES, NOTAMMENT A UNE VOIE BALLASTEE

(30) Priorität: 16.09.1998 DE 19842312; 16.04.1999 DE 19917179
(43) Veröffentlichungstag der Anmeldung: 11.07.2001
(73) Patentinhaber: Plica, Peter, Dr. Ing., 81475 München (DE)
(72) Erfinder: Plica, Peter, Dr. Ing., 81475 München (DE)
(74) Vertreter: Eder, Christian, Dipl.-Ing.
(86) Internationale Anmeldenummer: DE9902954
(87) Internationale Veröffentlichungsnummer: WO00015908

(56) Entgegenhaltungen:
- EP-A- 0 675 226
- AT-B- 377 806
- BE-A- 369 933
- CH-A- 545 376
- GB-A- 1 523 672

## Beschreibung

Die Erfindung betrifft einen Schwellenrahmen für eine Gleisanlage für schienengebundene Fahrzeuge, insbesondere für einen Schotteroberbau, mit den Merkmalen des Oberbegriffs des Patentanspruchs 1.

Ein derartiges Bauelement ist aus der CH 545 376 bekannt Gegenüber dem gebräuchlichen Schötteroberbau mit Querschwellen haben Schwellenrahmen den Vorteil einer gleichmäßigeren Auflagerung im Schotter, einer geringeren Schotterpressung unter den Radlästen und eines erhöhten Querverschiebewiderstandes.

Die größere Länge der Schwellenrahmen in Gleislängsrichtung führt jedoch auch zu Nachteilen: Die Querfugen zwischen den Schwellenrahmen müssen zur Vermeidung von schädlichen Fugenbewegungen kraftschlüssig miteinander verbunden werden. Die notwendige elastische, vertikale Einsenkung der Schiene unter dem rollenden Rad erfordert wegen der geringen Rahmenverformungen im Schotter zusätzliche, hochelastische Auflagerkonstruktionen zwischen Schiene und Schwellenrahmen, die andererseits aber das unerwünschte Kippen der Schiene in der Schienenbefestigung begünstigen. Weiterhin führt der gleichmäßige und verhältnismäßig geringe Abstand von Querschwellen und Schienenbefestigungen in Gleislängsrichtung unter der rollenden Last zu Schwingungen im Schotter, die die Lagebeständigkeit des Oberbaus erheblich verschlechtern.

Die Nachteile dieser Konstruktion liegen vor allem in dem hohen technischen und wirtschaftlichen Aufwand für die Fugenverbindung.

Des Weiteren ist aus der AT-PS 377 806 ein Eisenbahnoberbau bekannt, bei dem einzelne Rahmenelemente aneinandergereiht werden, wobei jede Schiene auf einem Rahmenelement mittels mehrerer Außager gelagert ist. Die Rahmenelemente können mittels Dübel an den Stirnseiten zur Aufnahme größerer Querkräfte verbunden sein. Die Bewehrung dieser in Spannbetonbauweise hergestellten Elemente erfolgt durch Spannglieder, die jeweils zwischen zwei einander gegenüberliegenden Stirnseiten des Elements geradlinig verlaufen.

Diese Konstruktion weist den Nachteil auf, dass zur Aufnahme hoher Querkräfte ebenfalls eine Verbindung der Rahmenelemente erforderlich ist, was einen entsprechenden Herstellungs- und Montageaufwand bedingt. Zudem. ergeben sich durch den relativ großen Abstand der Schienenauflager innerhalb eines Elements bei einer Belastung mit einem Rad eines Schienenfahrzeugs entsprechende Vibrationen infolge des unterschiedlichen Durchbiegungsverhaltens der Schiene. Die Herstellung als Spannbetonteil mit jeweils in Längs- und Querrichtung verlaufenden Bewehrungselementen erfordert das Spannen in zwei zueinander senkrechten Richtungen. Auch dies bedeutet einen beträchtlichen Herstellungsaufwand.

Der vorliegenden Erfindung liegt daher die Aufgabe zugrunde, einen Schwellenrahmen für eine Gleisanlage für schienengebundene Fahrzeuge, insbesondere für einen Schotteroberbau, zu schaffen, bei dem auch bei hohen Querkräften keine aufwendige Verbindung der Schwellenrahmen in den Querfugen oder hochelastische Schienenauflager im Bereich der Schienenbefestigungen notwendig sind und der eine Verringerung der Frequenz der im Schienenfahrzeug erzeugten Schwingungen ermöglicht. Des Weiteren soll ein einfaches und kostengünstiges Verfahren zur Herstellung derartiger Schwellenrahmen geschaffen werden.

Diese Aufgabe wird durch die Merkmale des Anspruchs 1 gelöst.

Die besonderen Vorteile des erfindungsgemäßen Schwellenrahmens bestehen darin, dass durch die nach außen an den Rahmenrand gelegten Schienenbefestigungen einerseits die vertikale Klaffung in der Querfuge soweit vermindert wird, auf eine Verbindung zwischen den Schwellenrahmen verzichtet werden kann; Zudem wird auf diese Weise der Abstand zwischen den Schienenbefestigungen erheblich vergrößert mit der Folge, dass sich die Frequenz von Schwingungen entsprechend verringert.

Nach einer Ausführungsform der Erfindung weisen die äußeren Schienenauflager im Bereich Schienenbefestigungen eine große Steifigkeit und das mittlere Schienenauflager eine geringe Steifigkeit auf, wobei die Auflageoberfläche des mittleren Schienenauflagers vor der Schienenmontage deutlich höher liegt als die der äußeren Schienenauflager, so dass mit dem Anspannen der Schienenbefestigungen das mittlere Schienenauflager bis auf die Höhe der äußeren Schienenauflager zusammengedrückt wird und eine Druckvorspannung erhält.

Hierdurch ergibt sich der Vorteil, dass die sog. Abhebewelle der Schiene, die sich in Fahrtrichtung hinter einem Rad des Schienenfahrzeugs einstellt, dennoch vom mittleren Auflager unterstützt wird und sich somit die Schiene im Bereich der Abhebewelle nicht vom Auflager abhebt. Die dämpfende Wirkung des elastischen mittleren Auflagers bleibt erhalten.

Nach einer weiteren Ausführungsform der Erfindung ist an der Unterseite der Querschwellen und/oder der Längsträger ein elastisches Material, vorzugsweise eine elastische Matte vorgesehen.

Hierdurch wird erreicht, dass die unter dem Schwellenrahmen angeordnete elastische Matte weitgehend die erforderliche vertikale Schieneneinsenkung übernimmt und daher die Schiene durch die steifen, äußeren Schienenauflager fest mit dem Schwellenrahmen verbunden und gegen Kippen gesichert werden kann. Die vertikale Schienenverformung zwischen den Schienenbefestigungen bleibt dank des weichen mittleren Schienenauflagers nahezu unbehindert.

Die Vorpressung im mittleren Schienenauflager kann abhängig von dessen Steifigkeit und Vorpresshöhe so eingestellt werden, dass die vertikale Schieneneinsenkung unter der Radlast sowohl in der Rahmenmitte als auch in den Schienenbefestigungen gleich groß wird und auf diese Weise einer kontinuierlichen Schienenauflagerung entspricht. Damit wird auch die Schwingungsdämpfung des Systems weiter verbessert.

Nach einer anderen Ausführungsform der Erfindung ist jeweils unter einer Schienenachse ein Längsträger vorgesehen. Hierdurch kann eine kontinuierliche oder quasi-kontinuierliche Lagerung der Schiene auf einfache Weise erreicht werden, ohne beispielsweise die Querschwellen sehr eng aufeinander vorsehen zu müssen. Die Anzahl der Querschwellen kann insbesondere auf zwei reduziert werden. An dieser Stelle sei darauf hingewiesen, dass unter einer quasikontinuierlichen Lagerung der Schiene eine Lagerung in eng aufeinander liegenden Punkten oder Bereichen zu verstehen ist, ohne dass in den Bereichen, in denen keine Lagerung vorgesehen ist, eine von der gewünschten Biegelinie der Schiene unter Last wesentliche Abweichung erzeugt wird.

Die Position der äußeren Schienenauflager und/oder der Schienenbefestigungen ist so gewählt, dass die Mittelebene der Schienenbefestigungen quer zum Verlauf der Schienen einen Abstand kleiner gleich 15 cm, vorzugsweise kleiner gleich 10 cm von der äußeren Begrenzung des Schwellenrahmens in Längsrichtung aufweist Bei entsprechender Abmessung der Querschwellen in Längsrichtung kann eine bezüglich dieser Abmessung mittige Anordnung dieser Elemente erfolgen.

Nach der bevorzugten Ausführungsform der Erfindung sind die Querschwellen. und der eine Längsträger einstückig, vorzugsweise als Spannbetonelement ausgebildet. Hierdurch ergibt sich eine einfache, rationelle Möglichkeit der Herstellung.

Dabei kann der Schwellenrahmen insgesamt als Spannbetonteil ausgebildet sein oder es können als normale Betonteile oder Spannbetonteile hergestellte äußere Bereiche der Querschwelien (und ggf. der Längsträger) mit einer Verbindungsstange in Form eines Metallprofils verbunden sein.

Nach einer Ausführungsform der Erfindung werden als Bewehrung des Schwellenrahmens Spannelemente verwendet, die an den Stirnseiten einer Querschwelle verankert sind. Die Spannelemente sind mit Bögen von dieser Querschwelle über einen Längsträger zu einer zweiten Querschwelle geführt und an deren Stirnseiten verankert. Hierdurch ergibt sich der Vorteil, dass das Aufbringen der Vorspannung von lediglich zwei einander gegenüberliegenden Seiten des Rahmens erfolgen kann und in einem Arbeitsgang sowohl eine Vorspannung in Längs- als auch in Querrichtung erzeugt werden kann.

Dabei können mindestens zwei gegeneinander um 180° verdrehte U-förmige Spannelemente vorgesehen sein, deren Enden jeweils an einander gegenüberliegenden Stirnseiten zweier Querschwellen verankert sind. Die Bögen der Spannelemente können durch denselben Längsträger verlaufen oder bei zwei oder mehreren Längsträgern durch jeweils einen Längsträger, der näher an denjenigen Stirnseiten der Querschwellen liegt, in denen die Enden des jeweils anderen Spannelements verankert sind.

Die Spannelemente können jedoch auch im Wesentlichen Z-förmig ausgebildet sein, wobei die Enden eines Spannelements an jeweils gegenüberliegenden Enden verschiedener Querschwellen verankert sind. Bei einem Schwellenrahmen, der mindestens zwei Längsträger aufweist, können dabei mindestens vier Z-förmige Spannelemente vorgesehen sind, wobei sich jeweils zwei Z-förmige Spannelemente in jeweils dem selben Längsträger kreuzen.

Zur Herstellung eines derartigen Schwellenrahmen kann dieser zunächst mit Spannfugen in den Längsträgern hergestellt werden. Die Spannelemente werden dann durch Fugenaufweitung der Spannfügen vorgespannt. Die Spannfugen werden schließlich mit einem geeigneten erhärtbaren Baustoff geschlossen, so dass sich eine form- und kraflschlüssige Verbindung in den Spannfugen ergibt. Selbstverständlich kann auch eine andersartige geeignete Fixierung der vorgespannten Stellung des Schwellenrahmens vorgenommen werden.

Weitere Ausführungsformen der Erfindung ergeben sich aus den Unteransprüchen.

Die Erfindung wird nachfolgend anhand der Zeichnungen näher erläutert. In der Zeichnung zeigen:
- Fig. 1: eine ausschnittsweise schematische Draufsicht auf eine Gleisanlage mit Schwellenrahmen nach der Erfindung; und
- Fig. 2: eine Seitenansicht der Darstellung in Fig. 1;

Der in Figur 1 schematisch dargestellte Ausschnitt einer Gleisanlage in Draufsicht zeigt eine Ausführungsform eines Schwellenrahmens mit zwei Querschwellen 1, die mit zwei Längsträgern 2 zu einem vorzugsweise einstückigen Bauteil verbunden sind. Die Ausbildung von Schienenbefestigungen 3 mit dazugehörigen äußeren Schienenauflagern 4 entsprechen dem bekannten Stand der Technik.

Durch das Vorsehen der Schienenbefestigungen 3 auf den die äußere Begrenzung des Schwellenrahmens bildenden Querschwellen wird erreicht, dass jeweils benachbarte Schwellenrahmen mit nur einem relativ geringen Spalt aneinander gereiht werden können und somit die Schienen 6 an den Schnittstellen zwischen zwei Schwellenrahmen mit nur geringem Abstand voneinander fixierbar sind. Dies verbessert das Aufnehmen von Querkräften, insbesondere von Kräften vertikal zum Verlauf der Schienen bei einer Belastung durch die Räder eines schienengebundenen Fahrzeugs (in geringerem Maße treten selbstverständlich auch Querkräfte in der durch die Schienen 6 gebildeten Ebene auf, beispielsweise in Kurven). Hierdurch ergibt sich bei einer Belastung der Schienen eine geringere Abweichung vom gewünschten Verlauf der praktisch unvermeidbaren Durchbiegung an den Schnittstellen benachbarter Schwellenrahmen.

Die Beschränkung der Rahmengröße in Gleislängsrichtung auf nur zwei nahe der Querfuge angeordnete Schienenbefestigungen 3 mit den zwei äußeren Schienenauflagern 4 hat den Vorteil, dass die Rahmen ohne Zwang der unter der Radlast auftretenden Schieneneinsenkung folgen können und an den Querfugen nur geringe Einsenkungsdifferenzen auftreten. Dadurch bleiben auch die in der Querfuge zu übertragenden Querkräfte so gering, dass sie über die Schienen 6 ohne wesentliche Zusatzbeanspruchung übertragen werden. Eine zusätzliche Verbindung in der Querfuge ist damit nicht mehr erforderlich.

Das mittlere Schienenauflager 5 zwischen den äußeren Schienenauflagern 4 hat die Aufgabe, einerseits die weiter als üblich freitragende Schiene 6 gegen die Radlasten ver zu stützen und andererseits Schwingungen in der Schiene 6 zu dämpfen.

Da die Schiene 6 zwischen den äußeren Schienenauflagern 4 in Rahmenmitte sich sowohl nach unten infolge der direkt darüber befindlichen Radlast als auch nach oben infolge der sogenannten Abhebewelle durchbiegt, muss das mittlere Schienenauflager 5 diesen Bewegungen ohne Ablösung von der Schiene 6 folgen können.

Das wird dadurch erreicht, dass die Oberfläche des mittleren Schienenauflagers 5 vor der Schienenmontage deutlich, vorzugsweise zwischen 2 bis 5 mm, höher liegt als die Oberfläche der äußeren Schienenaußager 4. Mit dem Auflegen der Schiene 6 und dem Anspannen der elastischen Schienenbefestigungen 3 wird das mittlere Schienenauflager 5 bis zur Höhe der äußeren Schienenauflager 4 zusammengedrückt und erhält dadurch eine Druckvorspannung, die auch bei einer Schienendurchbiegung nach oben in der Größenordnung von 0,1 mm erhalten. bleibt.

Die hier beschriebene Wirkungsweise des mittleren Schienenauflagers 5 ist vor allem bei großen Maßtoleranzen im Spalt zwischen der Schiene 6, und dem Längsträger 2 zweckmäßig.

Der Abstand zwischen den einzelnen Schwellenrahmen, d.h. zwischen den dicht nebeneinander liegenden äußeren Querschwellen 1 und 1' soll möglichst gering sein. Einerseits ist eine wechselnde Spaltbreite bei der Verlegung in Kurven erforderlich; andererseits darf das Verlegen nicht durch einzelne im Spalt befindliche Schottersteine behindert werden. Insofern erscheint ein Abstand von ca. 5 cm zweckmäßig.

In einer weiteren konstruktiven Ausgestaltung der Erfindung wird der monolithisch als Spannbetonbauteil beschriebene Schwellenrahmen so umgeformt, dass er sich für die Herstellung als Stahlbetonbauteil nach den für Zweiblockschwellen bekannten Prinzipien eignet. Damit werden die Vorteile des erfindungsgemäßen Schwellenrahmens auf ein weiteres Anwendungsgebiet übertragen.

## Patentansprüche

1. Schwellenrahmen für eine Gleisanlage für schienengebundene Fahrzeuge, insbesondere für einen Schotteroberbau,
a) bestehend aus mehreren in Gleisquerrichtung vorgesehenen Querschwellen (1) sowie einem oder mehreren mit den Querschwellen verbundenen Längsträgern (2),
**dadurch gekennzeichnet**,
b) dass jeweils eine Querschwelle (1) im wesentlichen die äußere Begrenzung des Schwellenrahmens in Längsrichtung bildet,
c) dass auf den äußeren Querschwellen äußere Auflager (4) und Befestigungen (3) für die Schienen (6) vorgesehen sind und
d) dass zwischen den äußeren Schienenauflagern (4) ein kontinuierliches oder quasi-kontinuierliches Auflager (5) für die Schienen (6) vorgesehen ist.

2. Schwellenrahmen nach Anspruch 1, **dadurch gekennzeichnet, dass** die äußeren Schienenauflager (4) im Bereich der Schienenbefestigungen (3) eine große Steifigkeit und das mittlere Schienenauflager (5) eine geringe Steifigkeit aufweisen, wobei die Auflageoberfläche des mittleren Schienenauflagers (5) vor der Schienenmontage deutlich höher liegt als die der äußeren Schienenauflager (4), so dass mit dem Anspannen der Schienenbefestigungen (3) das mittlere Schienenauflager (5) bis auf die Höhe der äußeren Schienenauflager (4) zusammengedrückt wird und eine Druckvorspannung erhält.

3. Schwellenrahmen nach einem der vorhergehenden Ansprüche, **dadurch gekennzeichnet, dass** an der Unterseite der Querschwellen (1) und/oder der Längsträger (2) ein elastisches Material, vorzugsweise eine elastische Matte vorgesehen ist.

4. Schwellenrahmen nach einem der vorhergehenden Ansprüche, **dadurch gekennzeichnet, dass** genau zwei Querschwellen (1) vorgesehen sind, welche die äußeren Querschwellen (1) darstellen.

5. Schwellenrahmen nach einem der vorhergehenden Ansprüche, **dadurch gekennzeichnet, dass** jeweils unter einer Schienenachse ein Längsträger (2) vorgesehen ist.

6. Schwellenrahmen nach einem der vorhergehenden Ansprüche, **dadurch gekennzeichnet, dass** die äußeren Schienenauflager (4) und oder die Schienenbefestigungen (3) mittig auf den äußeren Querschwellen (1) vorgesehen sind.

7. Schwellenrahmen nach einem der vorhergehenden Ansprüche, **dadurch gekennzeichnet, dass** die Mittelebene der Schienenbefestigungen (3) quer zum Verlauf der Schienen einen Abstand kleiner gleich 15 cm, vorzugsweise kleiner gleich 10 cm von der äußeren Begrenzung des Schwellenrahmens in Längsrichtung aufweist.

8. Schwellenrahmen nach einem der vorhergehenden Ansprüche, **dadurch gekennzeichnet, dass** die Querschwellen (1) und der wenigstens eine Längsträger (2) einstückig, vorzugsweise als Spännbetonelement ausgebildet sind.

9. Schwellenrahmen nach Anspruch 8, **dadurch gekennzeichnet, dass** bei einem als Stahlbetonbauteil ausgeführten Schwellenrahmen der mittlere Bereich jeder Querschwelle (1) durch eine Verbindungsstange in Form eines Metallprofiles gebildet wird.

## Claims

1. Sleeper frame for a rail system for rail-mounted vehicles, especially for a ballasted track,
a) consisting of a plurality of transverse sleepers (1) provided in the transverse direction of the track and one or more longitudinal beams (2) connected to the transverse sleepers,
**characterized in that**
b) a respective transverse sleeper (1) essentially forms the outer limit of the sleeper frame in a longitudinal direction,
c) external supports (4) and fastenings (3) are provided on the outer transverse sleepers for the rails (6) and
d) a continuous or quasi-continuous support (5) for the rails (6) is provided between the external rail supports (4).

2. Sleeper frame according to claim 1, **characterized in that** the external rail supports (4) in the area of the rail fastenings (3) have a great stiffness and the middle rail support (5) has a slight stiffness, the supporting surface of the middle rail support (5) being markedly higher prior to rail fitting than that of the external rail supports (4), so that with the tensioning of the rail fastenings (3) the middle rail support (5) is compressed to the height of the external rail supports (4) and acquires a precompression.

3. Sleeper frame according to one of the preceding claims, **characterized in that** on the underside of the transverse sleepers (1) and/or the longitudinal beams (2) an elastic material, preferably an elastic mat, is provided.

4. Sleeper frame according to one of the preceding claims, **characterized in that** precisely two transverse sleepers (1) are provided, which represent the outer transverse sleepers (1).

5. Sleeper frame according to one of the preceding claims, **characterized in that** a longitudinal beam (2) is provided respectively below a rail axis.

6. Sleeper frame according to one of the preceding claims, **characterized in that** the external rail supports (4) and/or the rail fastenings (3) are provided centrally on the outer transverse sleepers (1).

7. Sleeper frame according to one of the preceding claims, **characterized in that** the central plane of the rail fastenings (3) at right angles to the progression of the rails is at a distance of less than or equal to 15 cm, preferably less than or equal to 10 cm, from the outer limit of the sleeper frame in a longitudinal direction.

8. Sleeper frame according to one of the preceding claims, **characterized in that** the transverse sleepers (1) and the at least one longitudinal beam (2) are formed as a single piece, preferably as a prestressed concrete element.

9. Sleeper frame according to claim 8, **characterized in that**, in the case of a sleeper frame executed as a reinforced concrete component, the central area of each transverse sleeper (1) is formed by a connecting rod in the form of a metal section.

## Revendications

1. Système de traverses pour voies ferrées destinées à des véhicules ferroviaires, en particulier pour une structure ballastée,
a) constitué de plusieurs traverses (1) aménagées dans la direction transversale de la voie ferrée ainsi que d'un ou plusieurs longerons (2) raccordés aux traverses,
**caractérisé en ce que**
b) respectivement une traverse (1) forme sensiblement la limite externe de la structure de traverses dans la direction longitudinale,
c) il est prévu sur les traverses externes des semelles externes (4) et des fixations (3) pour les rails (6) et
d) il est prévu entre les semelles de rails externes (4) une semelle continue ou quasi-continue (5) pour les rails (6).

2. Système de traverses selon la revendication 1, **caractérisé en ce que** les semelles de rails externes (4) présentent dans la zone des fixations de rails (3) une grande rigidité et la semelle de rail centrale (5) une faible rigidité, la surface de la semelle de rail centrale (5) étant nettement plus élevée, avant le montage des rails, que celle des semelles de rails externes (4) de sorte que, avec le serrage des fixations de rails (3), la semelle de rail centrale (5) soit comprimée jusqu'à 1a hauteur des semelles de rails externes (4) et conserve une précontrainte à la compression.

3. Système de traverses selon l'une quelconque des revendications précédentes, **caractérisé en ce qu'**il est prévu sur la partie inférieure des traverses (1) et/ou des longerons (2) un matériau élastique, de préférence un mat élastique.

4. Système de traverses selon l'une quelconque des revendications précédentes, **caractérisé en ce qu'**il est prévu exactement deux traverses (1) qui représentent les traverses externes (1).

5. Système de traverses selon l'une quelconque des revendications précédentes, **caractérisé en ce qu'**il est prévu un longeron (2) respectivement en dessous d'un axe de rail.

6. Système de traverses selon l'une quelconque des revendications précédentes, **caractérisé en ce que** les semelles de rails externes (4) et/ou les fixations de rails (3) sont prévues en position centrale sur les traverses externes (1).

7. Système de traverses selon l'une quelconque des revendications précédentes, **caractérisé en ce que** le plan central des fixations de rails (3) se présente transversalement au tracé des rails à une distance plus petite ou égale à 15 cm, de préférence plus petite ou égale à 10 cm, de la limite externe du système de traverses dans la direction longitudinale.

8. Système de traverses selon l'une quelconque des revendications précédentes, **caractérisé en ce que** les traverses (1) et le au moins un longeron (2) sont formés d'un seul tenant, de préférence sous la forme d'un élément de béton précontraint.

9. Système de traverses selon la revendication 8, **caractérisé en ce que**, dans une structure de traverses se présentant sous la forme d'un composant de béton armé, la zone centrale de chaque traverse (1) est formée par une barre de liaison sous la forme d'un profilé métallique.
